# FASCICULE DE BREVET EUROPEEN

(11) **EP 1 813 904 B1**
(45) Date de publication et mention de la délivrance du brevet: **01.09.2010**
(21) Numéro de dépôt: 07290108.5
(22) Date de dépôt: 29.01.2007
(51) Int. Cl.: F41A 19/37

(54) **Dispositif piloté de percussion**
Geführte Perkussionsvorrichtung
Piloted percussion device

(30) Priorité: 30.01.2006 FR 0600824
(43) Date de publication de la demande: 01.08.2007
(73) Titulaire: CTA International, 18023 Bourges Cedex (FR)
(72) Inventeur: Baubois, Michel, 18000 Bourges (FR); Lenoble, Michel, 18000 Bourges (FR)
(74) Mandataire: Célanie, Christian

(56) Documents cités:
- EP-A- 1 789 749
- CH-A- 227 369
- DE-C- 644 764
- US-A- 4 879 827
- US-B1- 6 212 990

## Description

Le secteur technique de la présente invention est celui des armes de moyens et de gros calibre, et plus particulièrement des dispositifs de percussion de la munition disposée dans une telle arme.

L'équipement des véhicules militaires nécessitant l'emploi d'arme intégrée en tourelle impose de plus en plus l'emploi de conduite de tir capable de garantir, à tout instant, la maîtrise dans l'espace de la position du tube de l'arme, que le porteur soit au repos ou en mouvement.

Cette contrainte de garantir le tir d'une arme sur tourelle avec un porteur en mouvement, tout en conservant une bonne probabilité d'atteinte de la cible, impose de maîtriser à la fois la position du tube dans l'espace en fonction du temps et l'instant de largage du projectile.

Les mécanismes d'arme actuels réalisent généralement le tir en deux phases ; une première phase de mise à poste de la munition et déclenchée par l'appui sur la commande de tir et une seconde phase de percussion de la munition est déclenchée par un calculateur vérifiant que le tube de l'arme sera aligné avec l'objectif lors de la sortie du projectile.

La percussion de la munition met en oeuvre une came dont la géométrie permet dans un premier temps la compression d'un moyen ressort et dans un second temps la libération du percuteur.

Le brevet DE-644764 décrit un dispositif de percussion pour arme de moyen ou de gros calibre comportant un percuteur D actionné par un ressort E et une came F d'entraînement du percuteur permettant son déplacement en translation depuis sa position de repos jusqu'à une position armée en provoquant la compression du ressort E. Un doigt G (jouant le rôle de gâchette) soumis à l'action d'un ressort H coopère avec une collerette du percuteur D afin de le bloquer en position armée. Une manivelle N comportant une poignée P permet d'armer le percuteur D. Lé doigt G est effacé à l'aide de l'axe J. C'est un système tout à fait classique qui fonctionne manuellement, dans lequel on arme préalablement le percuteur à l'aide de la manivelle N puis on le libère à l'aide de l'autre manivelle J.

Le brevet US-4879827 décrit un dispositif de percussion pour arme de petit calibre comprenant un percuteur soumis à l'action d'un ressort, un moyen d'entraînement du percuteur permettant son déplacement en translation jusqu'à une position armée et donc la compression du ressort. La libération du percuteur est assurée par le système classique gâchette, bloquant le percuteur en position armée, et détente actionnée par le tireur.

Dans ces deux documents, il n'y a aucune notion de came rotative avec une zone de percussion.

Un inconvénient majeur de ces dispositifs réside dans le fait que le temps de réponse entre la compression du moyen ressort et la sortie du projectile à la bouche du tube est nécessairement supérieur à quelques dixièmes de seconde. Cette durée de cycle est incompatible d'un tir en mouvement qui nécessite un temps de l'ordre de quelques centièmes de seconde entre la validation par le calculateur et la percussion effective de la munition.

Le but de la présente invention est de fournir un dispositif électromécanique visant à remédier à ces problèmes.

L'invention a donc pour objet un dispositif de percussion calibre comportant un percuteur, un moyen ressort et une came d'entraînement du percuteur permettant son déplacement en translation jusqu'à une position armée et la compression du moyen ressort, un moyen de blocage du percuteur en position armée, ce moyen étant supporté par la culasse de l'arme et susceptible d'assurer une position de blocage du percuteur et une position de libération du percuteur, tel qu'il comporte un calculateur et des capteurs de position permettant de connaître la position de la came et en ce que la came est animée d'un mouvement autour de sa position de départ pour définir au moins une zone de décrochement suivi d'une zone de percussion dans laquelle le percuteur est libéré par le moyen de blocage.

Selon une caractéristique de l'invention, le moyen de blocage du percuteur en position "armée" est une gâchette déplaçable par un actionneur afin d'effectuer la libération du percuteur.

Selon une autre caractéristique de l'invention, le dispositif de percussion comporte un poussoir exerçant un effort sur la gâchette, dans une direction sensiblement opposée à celle de l'actionneur

Selon encore une autre caractéristique de l'invention, la gâchette comporte une face de blocage du percuteur, sensiblement orthogonale à l'axe de déplacement du percuteur, assurant le blocage du percuteur en position "armée" et une face d'appui de l'actionneur sensiblement orthogonale à la face de blocage du percuteur et à l'axe de déplacement de l'actionneur, la face d'appui étant soumise à l'action de l'actionneur.

Selon une autre caractéristique de l'invention, la gâchette se présente sous la forme d'un "L" dont une première branche, disposée orthogonalement au percuteur, assure le blocage du percuteur en position "armée" et une seconde branche, sensiblement perpendiculaire à la première et à l'actionneur, est soumise à l'action de l'actionneur.

Selon une autre caractéristique de l'invention, la gâchette est supportée par un pivot d'axe orthogonal à la face de blocage du percuteur.

Selon une autre caractéristique de l'invention, la gâchette comporte une face en biseau sur laquelle vient s'appuyer le percuteur lors de sa mise en position "armée" et permettant de transformer l'effort d'appui du percuteur sur la face en biseau en pivotement de la gâchette autour de son pivot.

Enfin, l'invention concerne également un procédé de mise à feu d'une munition mettant en oeuvre un dispositif de percussion selon l'invention, dans lequel on déclenche, au moyen d'une première consigne "de cycle tir", la rotation de la came afin d'entraîner en translation le percuteur jusqu'à sa position "armée" et de comprimer un moyen ressort, l'actionneur bloquant le percuteur, on déclenche, au moyen d'une seconde consigne "de percussion", le déplacement du moyen de blocage par l'actionneur afin de libérer le percuteur qui, sous l'action du moyen ressort, se déplace en translation et percute la munition, réalisant ainsi sa mise à feu, **caractérisé en ce qu**'on détecte la position de la came à l'aide de capteurs de position et en ce que le calculateur délivre la consigne "de percussion" uniquement lorsque la came est détectée dans la zone de percussion.

Selon une caractéristique du procédé, l'entraînement du percuteur en position "armée" et la compression du moyen ressort sont effectués simultanément à la mise à poste de la munition.

Un tout premier avantage du dispositif selon l'invention réside dans la réduction du temps entre la consigne de tir et la mise à feu de la munition.

Un autre avantage réside dans la possibilité d'adapter le dispositif à tout type d'arme de moyen ou gros calibre.

Un autre avantage réside dans le fait que les éléments constituant le dispositif selon l'invention peuvent être commandés manuellement, ce qui permet le fonctionnement du dispositif même en cas de défaillance ou de destruction de la source d'énergie du véhicule.

Un autre avantage réside dans le fait qu'un dispositif selon l'invention intégré dans une arme à conduite de tir évoluée interdit tout tir « hors zone» car seule l'apparition de la consigne de percussion liée à la coïncidence entre le pointage de l'arme et la direction de la visée autorise la mise à feu de la munition.

D'autres caractéristiques, détails et avantages de l'invention ressortiront plus clairement de la description donnée ci-après à titre indicatif en relation avec des dessins dans lesquels :
- les figures 1 et 2 représente un dispositif de percussion selon l'invention, lors de sa mise en position "armée",
- la figure 3 illustre un exemple de réalisation de la gâchette,
- la figure 4 illustre un exemple de réalisation de la came,
- la figure 5 illustre une variante de réalisation de la gâchette, et
- la figure 6 illustre le blocage du percuteur en position "armée".

Les figures 1 et 2 sont respectivement des vues en perspective avant et arrière illustrant un exemple de réalisation du dispositif de percussion selon l'invention, lors de sa mise en position "armée". Pour des raisons de clarté, seuls les éléments nécessaires à la compréhension de l'invention ont été représentés. Certains éléments, tels le moyen d'entraînement de la came, la munition ou la culasse de l'arme, ne sont pas représentés mais sont déjà bien connus de l'homme du métier et ne nécessitent donc pas de description ou de représentation particulière.

Le dispositif de percussion ainsi représenté est un dispositif de percussion pour arme de moyen ou gros calibre comportant une came 1, un levier d'armement 2, un percuteur 4, un moyen ressort 5, une gâchette 8, un actionneur 6 et un poussoir 10. Ce dispositif est disposé de manière connue dans la culasse de l'arme qu'il équipe.

La came 1 est réalisée de manière connue. Elle est animée d'un mouvement de rotation d'axe de rotation Z et comporte une surface latérale de roulement 12 (qui sera plus particulièrement décrite par la suite) coopérant avec le levier d'armement 2 afin de l'entraîner en rotation.

Le levier d'armement 2 comporte un arbre de rotation 33 dont les extrémités 23 et 24 sont supportées par des alésages de la culasse afin de réaliser une liaison pivot avec celle-ci. Le levier d'armement 2 comporte également un axe 22, excentré par rapport à l'arbre 33, autour duquel pivote un galet 11 destiné à coopérer avec la surface latérale de roulement 12 de la came 1. Le levier d'armement comporte enfin une rainure 21 (figure 2) destinée à coopérer avec le percuteur 4.

Le percuteur 4 est de forme sensiblement cylindrique, d'axe X. Il comporte à une extrémité une tige de percussion 14 destinée à assurer la percussion de la munition, et à l'autre extrémité une butée 18 permettant la compression du ressort 5 lors du déplacement du percuteur. Il comporte également un doigt d'entraînement 3 coopérant avec la rainure 21 du levier d'armement 2 et un doigt de blocage 13 destiné à coopérer avec la gâchette 8. Le percuteur 4 est disposé dans un manchon (non représente) assurant son maintien et autorisant un déplacement en translation selon l'axe X. Ainsi, lorsque le levier d'armement 2 est en rotation, le doigt d'entraînement 3 se déplace dans la rainure 21 et transmet uniquement au percuteur 4 la composante selon l'axe X du déplacement du levier d'armement 2, transformant ainsi la rotation du levier 2 en translation du percuteur 4.

Le ressort 5 est disposé le long de l'axe X du percuteur 4, entre la butée 18 du percuteur et un support de ressort (non représenté) solidaire de la culasse.

La gâchette 8 (qui plus particulièrement est illustrée par la figure 3) se présente sensiblement sous la forme d'un polyèdre. Elle comporte une face 15 de blocage du percuteur (visible sur la figure 2), sensiblement orthogonale à l'axe X de déplacement du percuteur 4, et une face 17 d'appui de l'actionneur sensiblement orthogonale à la face 15 de blocage du percuteur. La gâchette 8 est reliée à la culasse au moyen d'un axe 32 réalisant une liaison pivot entre la gâchette 8 et la culasse. L'axe 32 est sensiblement parallèle à l'axe X de déplacement du percuteur 4.

La gâchette 8 comporte également une face 30 en biseau disposée de sorte à réaliser un angle de sensiblement 45° avec l'axe X de déplacement du percuteur 4, permettant de transformer un effort selon l'axe X en un effort orthogonal et de réaliser ainsi la rotation de la gâchette 8 autour de son axe 32.

L'actionneur 6 se présente classiquement sous la forme d'un corps moteur (par exemple un vérin électrique ou pneumatique) muni d'une tige 7 susceptible de se déplacer en translation et de transmettre un effort à la gâchette 8. La tige 7 est en appui sur la face 17 d'appui de la gâchette et permet d'appliquer un effort à la gâchette 8 afin de la faire pivoter autour de son axe 32. On utilisera par exemple un électro-aimant comme actionneur 6, la bobine de cet électro-aimant permettant de déplacer un noyau sur lequel on solidarise la tige 7 de l'actionneur.

Le poussoir 10 est disposé en opposition de l'actionneur 6. Il est soumis à l'action d'un ressort 9 et maintient en permanence sur la gâchette 8 un effort de direction opposée à l'effort de la tige 7.

La figure 4 représente la came 1 animée d'un mouvement de rotation d'axe de rotation Z et de sens F, par un moyen moteur (non représenté). La came 1 est déjà connue et sa géométrie est définie par l'arme dans laquelle l'invention est intégrée. Dans cet exemple de réalisation, la came 1 comporte une surface latérale de roulement 12 du galet 11 sur laquelle différentes zones sont prévues ; une zone dite "de point mort bas" 25 de rayon constant R1 ; une zone dite "de compression du ressort" 26 dont la distante avec l'axe Z augmente suivant F ; une zone dite "de point mort haut" 27 de rayon constant R2 supérieur à R1 ; un zone de décrochement suivie d'une zone dite "de percussion" 28 et une zone dite "de retrait du percuteur" 29. La came 1 est intégrée dans la cinématique du système d'arme et décrit un tour par cycle d'arme.

La figure 3 représente un mode de réalisation de la gâchette 8. Sur cette représentation, on peut distinguer que la gâchette 8 comporte un alésage 31 permettant le passage de l'axe 32.

La figure 5 illustre une variante de réalisation de la gâchette 8. Dans cette variante de réalisation, la gâchette 8 se présente sous la forme d'un "L" dont une première branche 19, disposée orthogonalement au percuteur 4, comporte une face 15 de blocage du percuteur et assure le blocage du percuteur 4 en position "armée" et une seconde branche 20, sensiblement perpendiculaire à la première et à l'actionneur 6, comporte une face d'appui 17 soumise à l'action de l'actionneur 6. Un alésage 31 d'axe orthogonal à la face 15 permet le passage d'un pivot.

Le fonctionnement du dispositif selon l'invention est le suivant :

On déclenche le cycle de tir au moyen d'une première consigne "de cycle tir" (par exemple lorsque le tireur appuie sur un bouton de mise à feu). Dès que le cycle de tir est engagé, la came 1 est animée d'un mouvement de rotation suivant la flèche F. Le profil de la surface latérale de roulement 12 de la came 1 est défini pour assurer la rotation du levier d'armement 2 par l'intermédiaire du galet 11 lorsque le cycle de tir de l'arme est engagé. Ainsi le mouvement circulaire de la came 1 est transformé en un mouvement de rotation du levier d'armement 2. La loi de mouvement du levier d'armement dépend donc du profil de taillage de la came 1 qui lui dépend de la cinématique du concept d'arme destiné à recevoir l'invention. L'homme du métier pourra définir de manière connue ce profil pour l'arme considérée.

Pendant la rotation de la came 1, le galet 11 roule sur la surface latérale de roulement 12. Lorsque le galet roule sur la zone de point mort bas 25, le chemin de roulement est circulaire, il n'y a donc pas de mouvement du levier d'armement 2.

Lorsque le galet 11 atteint la zone 26 de compression du ressort 5, la géométrie du chemin de roulement tend à éloigner le galet 11 de l'axe Z de rotation de la came, ce qui entraîne en rotation le levier d'armement 2. La rainure 21 du levier d'armement 2 sert d'appui au doigt d'entraînement 3 du percuteur. Ainsi, le mouvement du levier d'armement 2 est transformé en un mouvement de translation rectiligne du percuteur 4. La translation du percuteur 4 engendre la compression du ressort de percussion 5. Le doigt 13 du percuteur 4 vient alors en appui contre la face 30 en biseau, ce qui provoque la rotation de la gâchette 8 autour de son axe 3 et l'effacement de la gâchette 8 , et par suite le passage du percuteur 4.

En fin de trajet du percuteur, le doigt 13 du percuteur 4 n'est plus en appui contre la face 30 en biseau de la gâchette 8 qui, sous l'action du poussoir 10 et de son ressort de poussoir 9, est remise en position verrouillage. Le galet 11 atteint alors la zone de point mort haut 27 par laquelle le chemin de roulement est circulaire. Il n'y a donc pas de mouvement du levier d'armement 2 et plus de translation du percuteur 4. Le percuteur 4 est verrouillé. La came continue sa rotation jusqu'à ce qu'elle soit parvenue à sa position de départ. Lorsque le galet 11 a franchi la zone "de point mort haut" 27, il se trouve dans une zone "de percussion" 28, la percussion de la munition est alors possible et on peut déclencher le tir au moyen d'une seconde consigne "de percussion" (cette consigne pouvant, par exemple, être fournie automatiquement après une temporisation permettant de s'affranchir des vibrations engendrées par le chargement de la munition ou par un calculateur vérifiant la coïncidence entre le pointage de l'arme et la direction de la visée). La mise à poste de la munition est effectuée simultanément à l'entraînement du percuteur 4 en position "armée" par la compression du moyen ressort 5.

On déclenche le tir au moyen de la consigne "de percussion"; le galet 11 roule alors sur la zone de percussion 28 permettant le retour en arrière du percuteur. Simultanément, la bobine de l'électro-aimant 6 est mise sous tension et la tige 7 du noyau de l'électro-aimant 6 agit sur la gâchette 8 et déverrouille le percuteur 4 maintenu par son doigt 3. Le percuteur 4 n'est alors soumis qu'à l'action du ressort 5 qui se décompresse et propulse le percuteur 4 vers la munition. La percussion de l'amorce est réalisée.

Dès que la bobine de l'électro-aimant est mise hors tension, le ressort du poussoir 9 repousse le poussoir 10 et provoque la rotation de la gâchette 8. Dans le même temps, il repousse également le noyau de l'électro-aimant de l'actionneur 6 en agissant, via la gâchette, sur la tige 7.

Le galet 11 atteint alors la zone de retrait du percuteur 29 et le dispositif revient donc de fait dans sa position de départ et un second cycle de tir peut être engagé.

La figure 6 illustre le blocage en position "armée" du percuteur. Sur cette figure, on peut remarquer que le doigt de blocage 13 est en appui contre la face 15 de blocage de la gâchette 8. Cette face de blocage du percuteur est sensiblement orthogonale à l'axe de déplacement du percuteur 4 (et donc à l'effort dû à la compression du ressort 5) ce qui permet de supporter les efforts du ressort 5 et d'assurer ainsi le blocage du percuteur 4.

Dans un mode spécifique de réalisation, l'invention comporte des capteurs de position permettant de connaître la position de la came. Ainsi le calculateur pourra délivrer la consigne "de percussion" uniquement lorsque la consigne "de percussion" n'est délivrée que lorsque la came se trouve dans une zone de percussion, c'est à dire lorsque le galet 11 aura franchie la zone "de point mort haut" 27.

On utilisera préférentiellement des éléments susceptibles d'être actionnés manuellement en cas de défaillance ou de destruction de la source d'énergie du véhicule.

Ainsi, le dispositif selon l'invention permet deux modes de fonctionnement : un mode de fonctionnement "classique" et un mode de fonctionnement "optimisé". Le mode de fonctionnement "optimisé" est celui qui a été décrit précédemment, il consiste à réaliser la percussion en deux temps : un premier temps de mise a poste de la munition et de compression du ressort et un deuxième temps de libération du percuteur suite à une consigne "de percussion". Ce mode de fonctionnement permet avantageusement d'effectuer un tir de précision qui ne sera pas perturbé par les vibrations de mise à poste ou faussé par un délai trop important entre la validation de tir et la percussion effective. Le mode de fonctionnement "classique" est celui actuellement utilisé par les armes ne comportant pas le dispositif selon l'invention, le percuteur n'est jamais verrouillé (par exemple en gardant continuellement l'électro-aimant 6 sous tension) et la percussion est déclenchée par le franchissement du galet 11 de la zone "de point mort haut" 27. Ce mode de fonctionnement est moins précis mais permet un tir en cadence élevée et est adapté aux tirs de proximité. L'opérateur peut donc choisir le mode de fonctionnement adapté à la cible à atteindre.

On notera que la loi de mouvement de la came 1 est spécifique à la cinématique de l'arme dans laquelle l'invention est intégrée mais respecte quelques principes généraux comme le retrait du percuteur (zone 29) après la phase de tir (zone 28), l'absence de contrainte sur le ressort pendant la plus grande partie du cycle de tir, puis la compression du ressort pendant la fermeture de la chambre (zone 26) et libération du percuteur autorisée dès que la chambre est fermée (fin de zone 27).

## Revendications

1. Dispositif de percussion pour arme de moyen ou gros calibre comportant un percuteur (4), un moyen ressort (5) et une came (1) d'entraînement du percuteur (4) permettant son déplacement en translation jusqu'à une position armée et la compression du moyen ressort (5), un moyen (8) de blocage du percuteur en position armée, ce moyen (8) étant supporté par la culasse de l'arme et susceptible d'assurer une position de blocage du percuteur et une position de libération du percuteur, tel qu'il comporte un calculateur et des capteurs de position permettant de connaître la position de la came (1) et en ce que la came (1) est animée d'un mouvement autour de sa position de départ pour définir au moins une zone de décrochement suivi d'une zone de percussion (28) dans laquelle le percuteur (4) est libéré par le moyen de blocage (8).

2. Dispositif de percussion selon la revendication 1, **caractérisé en ce que** le moyen de blocage du percuteur (4) en position armée est une gâchette (8) déplaçable par un actionneur (6) afin d'effectuer la libération du percuteur (4).

3. Dispositif de percussion selon la revendication 2, **caractérisé en ce qu'**il comporte un poussoir (10) exerçant un effort sur la gâchette (8), dans une direction sensiblement opposée à celle de l'actionneur (6).

4. Dispositif de percussion selon la revendication 2 ou 3, **caractérisé en ce que** la gâchette (8) comporte une face (15) de blocage du percuteur, sensiblement orthogonale à l'axe de déplacement du percuteur (4), assurant le blocage du percuteur (4) en position armée et une face (17) d'appui de l'actionneur sensiblement orthogonale à la face (15) de blocage du percuteur et à l'axe de déplacement de l'actionneur (6), la face (17) d'appui étant soumise à l'action de l'actionneur (6).

5. Dispositif de percussion selon la revendication 4, **caractérisé en ce que** la gâchette (8) se présente sous la forme d'un "L" dont une première branche (19), disposée orthogonalement au percuteur (4), assure le blocage du percuteur (4) en position armée et une seconde branche (20), sensiblement perpendiculaire à la première et à l'actionneur (6), est soumise à l'action de l'actionneur (6).

6. Dispositif de percussion selon la revendication 4 ou 5, **caractérisé en ce que** la gâchette (8) est supportée par un pivot (32) d'axe orthogonal à la face (15) de blocage du percuteur.

7. Dispositif de percussion selon la revendication 6, **caractérisé en ce que** la gâchette (8) comporte une face en biseau (30) sur laquelle vient s'appuyer le percuteur (4) lors de sa mise en position armée et permettant de transformer l'effort d'appui du percuteur (4) sur la face en biseau (30) en pivotement de la gâchette (8) autour de son pivot (32).

8. Procédé de mise à feu d'une munition mettant en oeuvre un dispositif de percussion selon l'une des revendications précédentes dans lequel on déclenche, au moyen d'une première consigne de cycle tir, la rotation de la came (1) afin d'entraîner en translation le percuteur (4) jusqu'à sa position armée et de compresser un moyen ressort (5), le moyen de blocage bloque le percuteur (4), on déclenche, au moyen d'une seconde consigne de percussion, le déplacement du moyen (8) de blocage afin de libérer le percuteur (4) qui, sous l'action du moyen ressort (5), se déplace en translation et percute la munition, réalisant ainsi sa mise à feu, **caractérisé en ce qu'**on détecte la position de la came (1) à l'aide de capteurs de position et **en ce que** le calculateur délivre la consigne de percussion uniquement lorsque la came (1) est détectée dans une zone de percussion (28).

9. Procédé de mise à feu d'une munition selon la revendication 8, **caractérisé en ce que** l'entraînement du percuteur (4) en position armée et la compression du moyen ressort (5) sont effectués simultanément à la mise à poste de la munition.

## Claims

1. A percussion device for a medium or large calibre weapon incorporating a firing pin (4), spring means (5) and a drive cam (1) for the firing pin (4) enabling its displacement in translation up to an "armed" position and the compression of the spring means (5), means (8) to immobilise the firing pin in the armed position, these means (8) being supported by the weapon breech and able to take up a position in which they immobilise the firing pin and another in which they release the firing pin such that it comprises a computer and position sensors so that the position of the cam (1) can be known and in that the cam (1) is making a movement around its starting position to define at least a "dog-tooth" zone followed by a so-called percussion zone (28) in which the firing pin (4) is released by the immobilising means (8).

2. Percussion device according to Claim 1, **characterised in that** the means to immobilise the firing pin (4) in the armed position is a sear (8) displaced by an actuator (6) so as to release the firing pin (4).

3. Percussion device according to Claim 2, **characterised in that** it incorporates a tappet (10) exerting a stress on the sear (8) in a direction substantially opposing that of the actuator (6).

4. Percussion device according to Claim 2 or 3, **characterised in that** the sear (8) incorporates a face (15) to immobilise the firing pin, substantially orthogonal to the axis of displacement of the firing pin (4), to ensure the immobilisation of the firing pin (4) in the armed position, and a bearing face (17) for the actuator, substantially orthogonal to the immobilising face (15) of the firing pin and to the axis of displacement of the actuator (6), the bearing face (17) being subjected to the action of the actuator (6).

5. Percussion device according to Claim 4, **characterised in that** the sear (8) is "L" shaped, a first branch (19) of which, positioned orthogonally to the firing pin (4), ensures the immobilisation of the firing pin (4) in the armed position and a second branch (20), substantially perpendicular to the first one and to the actuator (6), is subjected to the action of the actuator (6).

6. Percussion device according to Claim 4 or 5, **characterised in that** the sear (8) is supported by a pivot (32) with a hinge pin orthogonal to the immobilising face (15) of the firing pin.

7. Percussion device according to Claim 6, **characterised in that** the sear (8) incorporates a bevelled face (30) onto which the firing pin (4) presses when being moved into its "armed" position enabling the bearing stress of the firing pin (4) on the bevelled face (30) to be transformed into a pivoting of the sear (8) around its pivot (32).

8. A firing process for a piece of ammunition implementing a percussion device according to one of the above Claims, wherein the rotation of the cam (1) is triggered, by means of a first firing cycle command, so as to drive the firing pin (4) in translation up to its "armed" position and compress spring means (5), the immobilising means immobilise the firing pin (4), and by means of a second percussion command, the displacement of the immobilising means (8) is triggered so as to release the firing pin (4) which, under the action of the spring means (5), is displaced in translation and strikes the ammunition, thereby firing it, **characterised in that** the position of the cam (1) is sensing by position sensors and **in that** the computer delivers the percussion command only when the cam (1) is sensing in a percussion zone (28).

9. Firing process for a piece of ammunition according to Claim 8 or 9, **characterised in that** the movement of the firing pin (4) into the armed position and the compression of the spring means (5) are performed simultaneously when the ammunition is pushed into position.

## Patentansprüche

1. Schlagvorrichtung für Waffe mit mittlerem oder großem Kaliber umfassend einen Schlagbolzen (4), ein Federmittel (5) und eine Kurvenscheibe (1) zum Antrieb des Schlagbolzens (4), die dessen Translationsbewegung bis zu einer scharfen Position und das Zusammendrücken des Federmittels (5) ermöglicht, ein Mittel (8) zum Blockieren des Schlagbolzens in scharfer Position, wobei dieses Mittel (8) vom Verschluss der Waffe getragen wird und geeignet ist, eine Position zur Blockierung des Schlagbolzens und eine Position zur Freigabe des Schlagbolzens zu gewährleisten, derartig, dass sie einen Rechner und Positionssensoren umfasst, die es ermöglichen, die Position der Kurvenscheibe (1) zu kennen, und dass der Kurvenscheibe (1) eine Bewegung um ihre Ausgangsposition verliehen wird, um wenigstens eine Abhebephase zu definieren, die von einer Schlagphase (28) gefolgt wird, in welcher der Schlagbolzen (4) durch das Blockiermittel (8) freigegeben wird.

2. Schlagvorrichtung nach Anspruch 1, **dadurch gekennzeichnet, dass** das Mittel zum Blockieren des Schlagbolzens (4) in scharfer Position ein Drücker (8) ist, der durch ein Stellglied (6) verlagerbar ist, um die Freigabe des Schlagbolzens (4) zu bewirken.

3. Schlagvorrichtung nach Anspruch 2, **dadurch gekennzeichnet, dass** sie einen Stößel (10) umfasst, der eine Kraft in einer Richtung auf den Drücker (8) ausübt, die im wesentlichen derjenigen des Stellgliedes (6) entgegengesetzt ist.

4. Schlagvorrichtung nach Anspruch 2 oder 3, **dadurch gekennzeichnet, dass** der Drücker (8) eine Fläche (15) zur Blockierung des Schlagbolzens, die im wesentlichen orthogonal zur Bewegungsachse des Schlagbolzen (4) ist und welche die Blockierung des Schlagbolzens (4) in scharfer Position gewährleistet, und eine Fläche (17) zur Auflage des Stellgliedes umfasst, die im wesentlichen orthogonal zur Fläche (15) zur Blockierung des Schlagbolzens und zur Bewegungsachse des Stellgliedes (6) ist, wobei die Auflagefläche (17) der Einwirkung des Stellgliedes (6) unterworfen wird.

5. Schlagvorrichtung nach Anspruch 4, **dadurch gekennzeichnet, dass** der Drücker (8) sich in der Form eines "L" darstellt, dessen erster Arm (19), der orthogonal zum Schlagbolzen (4) angeordnet ist, die Blockierung des Schlagbolzens (4) in scharfer Position gewährleistet, und ein zweiter Arm (20), der im wesentlichen senkrecht zum ersten und zum Stellglied (6) steht, der Einwirkung des Stellgliedes (6) unterworfen wird.

6. Schlagvorrichtung nach Anspruch 4 oder 5, **dadurch gekennzeichnet, dass** der Drücker (8) von einem Drehzapfen (32) mit orthogonaler Achse zur Fläche (15) zur Blockierung des Schlagbolzens getragen wird.

7. Schlagvorrichtung nach Anspruch 6, **dadurch gekennzeichnet, dass** der Drücker (8) eine Schrägfläche (30) umfasst, an der sich der Schlagbolzen (4) abstützt, wenn er in scharfe Position gebracht wird, und die es ermöglicht, die Abstützkraft des Schlagbolzens (4) auf die Schrägfläche (30) in Drehung des Drückers (8) um seinen Drehzapfen (32) umzuwandeln.

8. Verfahren zum Abfeuern einer Munition unter Einsatz einer Schlagvorrichtung nach einem der vorhergehenden Ansprüche, bei dem mittels einer ersten Schusszyklusanweisung die Rotation der Kurvenscheibe (1) ausgelöst wird, um den Schlagbolzen (4) bis zu seiner scharfen Position in Translation zu versetzen und ein Federmittel (5) zusammenzudrücken, das Blockiermittel den Schlagbolzen (4) blockiert, mittels einer zweiten Schlaganweisung die Bewegung des Blockiermittels (8) ausgelöst wird, um den Schlagbolzen (4) freizugeben, der sich unter der Wirkung des Federmittels (5) in Translation bewegt und auf die Munition stößt und so deren Abfeuern ausführt, ***dadurch gekennzeichnet, dass*** die Position der Kurvenscheibe (1) mit Hilfe von Positionssensoren erfasst wird, und dass der Rechner die Schlaganweisung einzig und allein dann liefert, wenn die Kurvenscheibe (1) in einer Schlagzone (28) erfasst wird.

9. Verfahren zum Abfeuern einer Munition nach Anspruch 8, **dadurch gekennzeichnet, dass** der Antrieb des Schlagbolzens (4) in scharfer Position und das Zusammendrücken des Federmittels (5) gleichzeitig mit dem Einbringen der Munition ausgeführt werden.
